# EUROPÄISCHE PATENTSCHRIFT

(11) **EP 3 184 182 B1**
(45) Veröffentlichungstag und Bekanntmachung des Hinweises auf die Patenterteilung: **02.05.2018**
(21) Anmeldenummer: 15202475.8
(22) Anmeldetag: 23.12.2015
(51) Int. Cl.: B21B 45/08, B05B 3/02

(54) **VORRICHTUNG UND VERFAHREN ZUM REINIGEN EINES KÖRPERS MIT EINER ABZUTRAGENDEN OBERFLÄCHENSCHICHT**
DEVICE AND METHOD FOR CLEANING A BODY HAVING A SURFACE LAYER TO BE REMOVED
DISPOSITIF ET PROCEDE DE NETTOYAGE D'UN CORPS COMPRENANT UNE COUCHE DE SURFACE A ENLEVER

(43) Veröffentlichungstag der Anmeldung: 28.06.2017
(73) Patentinhaber: Hammelmann GmbH, 59302 Oelde (DE)
(72) Erfinder: JARCHAU, Michael, 59302 Oelde (DE); OBERSCHEIDT, Martin, 59320 Ennigerloh (DE); WILLEMS, Malte, 59065 Hamm (DE)
(74) Vertreter: Specht, Peter

(56) Entgegenhaltungen:
- WO-A1-2007/087886
- JP-A- H11 216 513
- US-A- 5 135 015
- US-A- 5 502 881

## Beschreibung

Die vorliegende Erfindung betrifft eine Vorrichtung zum Reinigen, insbesondere Entzundern, eines relativ zur Vorrichtung in einer Bewegungsrichtung bewegten Körpers mit einer abzutragenden Oberflächenschicht gemäß dem Oberbegriff des Anspruchs 1 sowie ein Verfahren zum Reinigen eines Körpers gemäß dem Oberbegriff des Anspruchs 10. Gattungsgemäße Vorrichtungen zum Reinigen, insbesondere Entzundern von Körpern mit einer abzutragenden Oberflächenschicht, insbesondere warmem Walzgut mit einer abzutragenden Zunderschicht, sind beispielsweise aus der DE 43 28 303 C2 bekannt. Eine solche Entzunderungsvorrichtung dient dazu, eine auf dem Stahl vorhandene Zunderschicht mittels eines unter Hochdruck auf eine Oberfläche des Walzgutes auftreffenden Flüssigkeitsstrahls, beispielsweise eine Hochdruckwasserstrahls zu lösen. Die dazu eingesetzten Flachstrahldüsen sind an einem zylindrischen Düsenhalter befestigt, wobei der Düsenhalter um eine zum Walzgut senkrechte Achse rotierbar ist und so die an der Vorrichtung vorbeibewegte Oberfläche des Walzgutes mehrfach überstrichen wird, um den Zunder von dem Walzgut zu lösen.

In den beiden genannten Schriften sind mehrere Düsenköpfe mit jeweils mehreren Flachstrahldüsen in einer Reihe nebeneinander senkrecht zur Bewegungsrichtung des Walzgutes angeordnet.

Nachteilig bei diesen aus dem Stand der Technik bekannten Reinigungsvorrichtungen ist, dass zum einen durch die Rotation der Düsenköpfe mit daran angeordneten Flachstrahldüsen Randbereiche des Walzgutes stärker mit der Flüssigkeit beaufschlagt werden als zentrale Bereiche, wodurch sich sogenannte Wärmestreifen auf dem Walzgut infolge einer inhomogenen Abkühlung des Walzgutes durch die Bestrahlung bilden.

Des Weiteren können beim Abtragen des Zunders von der Walzgutoberfläche Teile des Zunders in Richtung der Bewegungsrichtung des Walzgutes abgetragen werden, was die Gefahr birgt, dass beim nächsten Walzvorgang zuvor durch die Druckflüssigkeitsbeaufschlagung gelöste Zunderstücke beim darauf folgenden Walzvorgang wieder in die Walzgutoberfläche eingewalzt werden.

Ein zusätzlicher Nachteil aus dem Stand der Technik entsteht dadurch, dass auf der Walzgutoberseite nicht nur der Zunder, sondern auch die Strahlflüssigkeit selbst nicht gerichtet vom Walzgut abgeführt wird. Die dadurch bedingte längere und unbestimmte Verweildauer der Flüssigkeit auf der Walzgutoberfläche bewirkt eine qualitätsmindernde Dämpfungswirkung für nachfolgend auftreffende Flüssigkeitsstrahlen, eine aus energetischen Gründen unerwünschte Abkühlung des Walzguts sowie eine in Hinblick auf die Betriebssicherheit unvorteilhafte Temperaturdifferenz zwischen der Unterseite und der kälteren Oberseite des Walzguts.

Aufgabe der vorliegenden Erfindung ist es, eine Vorrichtung und ein Verfahren zur Reinigung von relativ zur Vorrichtung in eine Bewegungsrichtung bewegtem Körpern mit einer abzutragenden Oberflächenschicht bereitzustellen, mit der die oben genannten Nachteile beseitigt sind und die bzw. das sowohl flüssigkeitsals auch energiesparender betreibbar ist.

Diese Aufgabe wird durch eine Vorrichtung zum Reinigen mit den Merkmalen des Anspruchs 1 gelöst. Die gestellte Aufgabe des Weiteren durch ein Verfahren zum Reinigen mit den Merkmalen des Anspruchs 10 gelöst.

Die erfindungsgemäße Vorrichtung zum Reinigen weist wenigstens einen an einem senkrecht oder geneigt zur zu bearbeitenden Oberflächenschicht stehenden Zentrallager drehbar gehaltenen Düsenhalter auf.

Der wenigstens eine Düsenhalter weist wenigstens eine in einem Arm des Düsenhalters gehalten Strahldüse auf, aus der in Funktion die unter Druck stehende Flüssigkeit austritt.

Die Strahldüse ist dabei derart ausgerichtet, dass die Oberflächenschicht mit einem aus der Strahldüse im Betrieb austretenden Flüssigkeitsstrahl schräg zur Oberflächenschicht beaufschlagt ist.

Dabei ist die wenigstens eine Strahldüse um eine parallel zum Zentrallager des Düsenhalters ausgerichtete Drehachse drehbar an dem Düsenhalter gelagert, wobei die Strahldüse im Betriebe derart drehend angetrieben ist, dass ein Winkel zwischen der Bewegungsrichtung des Körpers und der Ausrichtung des aus der Strahldüse austretenden Flüssigkeitsstrahls in der Ebene der Oberflächenschicht konstant ist.

In dem Zentrallager ist eine Drehachse mit einer darin eingelassenen Zuleitung für die unter Druck stehende Flüssigkeit aufgenommen ist, die mit einer Zuleitung im jeweiligen Arm des Düsenhalters verbunden ist, die in eine Zulauföffnung eines Düsengehäuses der Strahldüse mündet.

Ein die Abstrahlrichtung des unter einem Druck von 80 bar bis 1000 bar stehenden Flüssigkeitsstrahls aus der Strahldüse definierender Vektor weist dabei keine Komponente in Bewegungsrichtung des Körpers auf.

Dadurch ist ermöglicht, den die abzutragende Schicht, insbesondere eine Zunderschicht, abtragenden Flüssigkeitsstrahl bei gleichzeitiger Rotation des Düsenhalters stets in die gleiche Richtung auszurichten, was zum einen eine gleichmäßige Beaufschlagung der Oberflächenschicht, insbesondere der Walzgutoberfläche, ermöglicht und damit die Möglichkeit eröffnet, deutlich weniger Flüssigkeit einzusetzen, bedingt durch eine Reduzierung der Unterschiede im spezifischen Energieeintrag von mehrfach beaufschlagten Flächen des Walzgutes.

Zum zweiten ist durch die konstant gehaltene Strahlrichtung der Strahldüse ermöglicht, die Strahldüsen so auszurichten, dass sie stets mit einer voreinstellbaren Geschwindigkeitskomponente entgegen der Bewegungsrichtung des Körpers strahlen und damit vermieden werden kann, dass insbesondere losgelöste Zunderteile auf dem Walzgut jenseits der Vorrichtung zum Entzundern verbleiben, die in einem nachfolgenden Walzvorgang wieder in die Oberfläche des Walzgutes eingewalzt würden, sowie dass die Strahlflüssigkeit zu lange auf der Oberseite des Walzguts verbleibt, was zu nachteiliger Abkühlung und thermischer Asymmetrie führen würde.

Aufgrund der Abstrahlrichtung des Flüssigkeitsstrahls aus der Strahldüse werden durch die Einwirkung des Flüssigkeitsstrahls gelöste Oberflächenstücke stets entgegen der Bewegungsrichtung des Körpers von der Oberfläche des Körpers abgetragen.

Vorteilhafte Ausführungsvarianten der Erfindung sind Gegenstand der Unteransprüche.

Gemäß einer vorteilhaften Ausführungsvariante der Erfindung ist die wenigstens eine Strahldüse mittels eine Getriebes motorisch antreibbar. Dieses Getriebe ist erfindungsgemäss so ausgebildet, dass in jedem Arm des Düsenhalters ein erstes Zahnrad drehbar gelagert ist, das mit einem zentralen drehfest am Zentrallager befestigten zweiten Zahnrad und einem drehfest an der Strahldüse befestigten dritten Zahnrad kämmt, wobei das erste und das dritte Zahnrad gleichgroß sind, wodurch der Betrag der Drehgeschwindigkeiten der Strahldüse und des Düsenhalters gleich ist.

Durch die Wahl des Radius des ersten Zahnrades ist auch ermöglicht, die Strahldüsen in unterschiedlichen Abständen von der Drehachse des Düsenhalters zu positionieren, so dass damit auch eine Ausbildung von Düsenhaltern mit mehreren unterschiedlich langen Armen ermöglicht ist was im Sinne einer gleichmäßigen Flächenverteilung der hydraulischen Strahlenergie vorteilhaft ist.

Zum Drehantrieb des Düsenhalters ist gemäß einer bevorzugten Ausführungsvariante der Düsenhalter drehfest mit einer drehbar angetriebenen, im Zentrallager aufgenommen Drehachse verbunden, wobei in der Drehachse eine Zuleitung der unter Druck stehenden Flüssigkeit aufgenommen ist.

Alternativ ist gemäß einer weiteren Ausführungsvariante der Erfindung an den Düsenhalter selbst ein von einem Antriebszahnrad angetriebenes viertes Zahnrad drehfest angeordnet.

Der Düsenhalter weist nach einer bevorzugten Ausführungsvariante wenigstens zwei Arme auf, an denen jeweils eine Strahldüse drehbar befestigt ist.

Gemäß einer weiteren bevorzugten Ausführungsvariante sind mehrere Düsenhalter nebeneinander angeordnet, wobei die Drehradien der von den Armen der Düsenhalter überstrichenen Flächen einander teilweise überlappen. Dies ermöglicht, die Vorrichtung entsprechend der Breite des Walzgutes mit mehreren solcher Düsenhalter auszustatten.

Gemäß einer weiteren vorteilhaften Ausgestaltung der Erfindung ist die den Winkel zwischen der Bewegungsrichtung des Walzgutes und der Auftrefflinie des aus der Strahldüse austretenden Flüssigkeitsstrahls bestimmende Ausrichtung der Strahldüsen voreinstellbar.

Das erfindungsgemäße Verfahren zeichnet sich dadurch aus, dass die wenigstens eine Strahldüse bei der Beaufschlagung der Oberflächenschicht, insbesondere einer Walzgutoberfläche mit dem Flüssigkeitsstrahl derart um eine parallel zum Zentrallager des Düsenhalters ausgerichtete Drehachse relativ zum sich drehenden Düsenhalter gedreht wird, dass ein Winkel zwischen der Bewegungsrichtung des Körpers, insbesondere Walzgutes und der Auftrefflinie des aus der Strahldüse austretenden Flüssigkeitsstrahls konstant beibehalten wird.

Die Strahldüse wird dabei gegenüber dem sich drehenden Düsenhalter so gedreht, dass die Abstrahlrichtung des Flüssigkeitsstrahls aus der Strahldüse stets entgegen der Bewegungsrichtung des Körpers erfolgt.

Nachfolgend werden bevorzugte Ausführungsvarianten der Erfindung anhand der beiliegenden Zeichnungen näher erläutert. Es zeigen:
- Figur 1: eine perspektivische Ansicht einer ersten Ausführungsvariante der Vorrichtung mit einem zwei Arme aufweisenden Düsenhalter,
- Figur 2: eine Schnittansicht durch die in Figur 1 gezeigte Vorrichtung,
- Figur 3: eine perspektivische Ansicht einer alternativen Ausführungsvariante der erfindungsgemäßen Vorrichtung mit einem drei Arme ausweisenden Düsenhalter,
- Figur 4: eine Aufriss-Darstellung der in Figur 3 gezeigten Vorrichtung,
- Figur 5: eine perspektivische Ansicht mehrerer in einer Reihe angeordneter Vorrichtungen gemäß Figur 3,
- Figuren 6a bis 6d: eine Ansicht von unten auf die in Figur 1 gezeigte Vorrichtung in jeweils zeitlich unterschiedlichen Drehpositionen,
- Figur 7a bis 7d: eine Draufsicht von oben auf entsprechend der Figur 3 ausgebildete Vorrichtungen in zeitlich unterschiedlichen Drehpositionen und
- Figur 8: eine Draufsicht von oben auf entsprechend der Figur 3 ausgebildete Vorrichtungen mit unterschiedlich ausgerichteten Strahldüsen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Walzguts, des Zentrallagers, Düsenhalters, Armes, der Strahldüse und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1, 2 und 6a bis 6d ist eine erste Ausführungsvariante einer erfindungsgemäßen Vorrichtung 1 zum Reinigen, insbesondere Entzundern, eines relativ zur Vorrichtung in einer Bewegungsrichtung x bewegten Körpers 2 mit einer abzutragenden Oberflächenschicht, insbesondere warmem Walzgut, insbesondere Brammen oder Bänder, mit einer unter Druck stehenden Flüssigkeit dargestellt.

Die Erfindung wird nachfolgend anhand einer Vorrichtung und eines Verfahrens zum Entzundern von relativ zur Vorrichtung in einer Bewegungsrichtung X translatorisch bewegtem, warmem Walzgut weiter erläutert, aber nicht auf diese Anwendung beschränkt.

Bei dem zu entzundernden Walzgut handelt es sich insbesondere um Brammen oder Bänder. Denkbar ist auch der Einsatz der Vorrichtung für andere Formgestaltungen des Rohstahls.

Die Vorrichtung weist in der in den Figuren 1, 2 und 6a bis 6d gezeigten Ausführungsvarianten einen zweiarmigen Düsenhalter 3 mit zwei Armen 31 und 32 auf, der gegenüber einem Zentrallager 5 drehbar gelagert ist.

Zum Rotationsantrieb des Düsenhalters 3 ist auf dem Düsenhalter 3 ein Zahnrad 6 drehfest angeordnet, das mit einem (nicht dargestellten) Antriebszahnrad in formschlüssiger Wirkverbindung steht und so den Düsenhalter 3 im Betrieb in Rotation versetzt.

Aus der dem Walzgut 2 zugewandten Unterseite des Düsenhalters 3 steht aus jedem der Arme 31, 32 eine Strahldüse 4 hervor, durch die in Funktion eine unter Druck stehenden Flüssigkeit, beispielsweise Wasser, austritt, um eine auf der Oberfläche des Walzgutes vorhandene Zunderschicht zu lösen und abzutragen.

Die Strahldüse 4 ist in den in den Figuren gezeigten Ausführungsvarianten als Flachstrahldüse ausgebildet, die einen Flüssigkeitsstrahl 12 in einem Spritzwinkel β von 0° bis 90°, besonders bevorzugt von 10° bis 50° auf die Oberfläche des Walzguts ausstrahlt. Als Spritzwinkel β wird hier die Auffächerung des Flüssigkeitsstrahles vom Kanalende der Strahldüse hin zur zu bearbeitenden Oberfläche verstanden.

Die Strahldüse 4 ist dabei so ausgerichtet, dass der ausgehende Flüssigkeitsstrahl 12 in einem Anstellwinkel γ von 0° bis 40°, vorzugsweise von 5° bis 20° zur Flächennormalen der bearbeitenden Oberfläche ausgerichtet ist.

Die dabei eingesetzten Drücke bewegen sich zwischen 80 und 1000 bar, vorzugsweise in einem Bereich von 200 bis 400 bar.

Jede der Strahldüsen 4 ist dabei von einem Gehäuse 41 umgeben, an dem außen ein zweites Zahnrad 9, 10 drehfest befestigt ist. Das Gehäuse 41 ist dazu drehbar in dem Düsenhalter 3 gelagert.

Die Zufuhr der unter Druck stehenden Flüssigkeit, die im Betrieb aus der Strahldüse 4 austritt, erfolgt über eine Zuleitung 14, die über eine Drehdichtung 42 abgedichtet wird und in eine Zulauföffnung 43 im Düsengehäuse 41 mündet.

Um die Rotation des Düsenhalters 3 mit der entsprechend gegenläufigen Rotation der Strahldüse 4 zu koppeln, ist gemäß Fig. 2 in jedem Arm 31, 32 des Düsenhalters 3 ein erstes Zahnrad 7, 8 drehbar gelagert, das mit einem zentralen drehfest am Zentrallager 5 befestigten zweiten Zahnrad 11 und an dem drehfest an der Strahldüse 4 befestigten dritten Zahnrad 9, 10 kämmt.

Das erste Zahnrad 7, 8 und das dritte Zahnrad 9, 10 weisen dabei den gleichen Radius auf, so dass die Drehgeschwindigkeit des Düsenhalters 3 um die Zentralachse 5 der Drehgeschwindigkeit der Strahldüsen 4 gegenüber dem Düsenhalter 3 entspricht.

Durch die Drehbarkeit der Strahldüsen 4 gegenüber dem hier als Düsenbalken ausgebildeten Düsenhalter 3 und der Drehbewegung des Düsenhalters 3 gegenüber der Zentralachse 5 ist ermöglicht, dass, wie in den zeitlich versetzt dargestellten Figuren 6a bis 6d gezeigt, ein Winkel a zwischen der Bewegungsrichtung X des Walzgutes und der Auftrefflinie des aus der Strahldüse 4 austretenden Flüssigkeitsstrahls 12 konstant gehalten ist. Unter dem Begriff der Auftrefflinie ist dabei die große Achse der bei einer normalen Beaufschlagungsrichtung ellipsenförmigen Auftrefffläche zu verstehen.

Der Flüssigkeitsstrahl 12, der linienförmig und schräg zur Walzgutoberfläche auf der Walzgutoberfläche auftrifft, bewirkt dadurch eine stetige Abtragung des Zunders von der Walzgutoberfläche, wobei der abgetragene Zunder und die Strahlflüssigkeit stets in die gleiche Richtung relativ zur Bewegungsrichtung X des Walzgutes abgestrahlt wird. Außerdem kann der Wasser- und Energieeinsatz gegenüber aus dem Stand der Technik bekannten Entzunderungsvorrichtungen auf diese Weise deutlich reduziert werden, da die Mehrfachbeaufschlagung der Walzgutoberfläche homogener und effektiver erfolgt, was zum einen zu einem geringeren Flüssigkeits-, insbesondere Wasserverbrauch, und andererseits auch zu einem reduzierten Energieverbrauch beiträgt, da die optimierte Mehrfachbeaufschlagung mit Druckwasser das Walzgut weniger abkühlt und dieses vor dem nächsten Walzvorgang dadurch weniger stark wiederaufgeheizt werden muss.

Bei der Ausbildung des Antriebs der Strahldüse und des Düsenhalters 3 über das aus den mehreren Zahnrädern 7, 8, 9, 10, 11 gebildeten Getriebe ist bevorzugt durch anfängliche Einstellung der Abstrahlrichtung b der Strahldüse 4 die Abstrahlrichtung b derart einstellbar, dass ein die Abstrahlrichtung b des Flüssigkeitsstrahls 12 aus der Strahldüse 4 definierender Vektor keine Komponente in Bewegungsrichtung X des Walzgutes 2 aufweist, wodurch sichergestellt ist, dass gelöste Zunderteile nicht in Bewegungsrichtung X des Walzgutes abgetragen werden, was zu einem erneuten Einwalzen der mit der Vorrichtung zuvor abgelösten Zunderstücken in einem anschließenden Walzvorgang führen würde.

In den Figuren 3 bis 5 und 7 ist eine weitere Ausführungsvariante der erfindungsgemäßen Vorrichtung gezeigt. In dieser Ausführungsvariante ist der Düsenhalter 3 dreiarmig mit drei Armen 31, 32 und 33 ausgebildet.

Die Arme 31, 32, 33 unterscheiden sich dabei in ihrer radialen Länge radial zum Zentrallager 5, wobei auch die Strahldüsen 4 so an den jeweiligen Armen des Düsenhalters 3 angeordnet sind, dass deren Abstand zur Rotationsachse des Düsenhalters 3 unterschiedlich ist.

Der Antrieb des Düsenhalters 3 erfolgt in der in den Figuren 3 - 5 und 7 gezeigten Ausführungsvariante über eine im Zentrallager 5 aufgenommene Drehachse 16. Ein Ende der Drehachse 16 ragt aus einem Motorflansch hervor, auf dem ein Motor befestigbar ist, mit dem die Drehachse 16 motorisch antreibbar ist.

Unterhalb dieses Endes der Drehachse 16 ist eine Einlassöffnung für einen an einem Gehäuse 51 des Zentrallagers 5 angeordneten Hochdruckanschluss 17, durch den die unter Druck stehende Flüssigkeit in eine Zuleitung 13 eingebracht wird, die in der Drehachse 16 eingelassen ist.

Die Drehachse 16 ist dabei vorzugsweise über Wälzlager im Gehäuse 51 des Zentrallagers 5 gelagert.

An dem Gehäuse 51 des Zentrallagers 5 ist des Weiteren ein Befestigungsflansch 52 vorgesehen, mit dem das Gehäuse 51 an einem Träger befestigt werden kann, der oberhalb oder unterhalb einer Transportbahn angeordnet ist, entlang der das Walzgut 2 bewegt wird.

An einem zylindrischen, in den Düsenhalter 3 eingreifenden Teil des Gehäuses 51 ist das zweite Zahnrad 11 umfänglich und drehfest befestigt, während ein in den Düsenhalter 3 reichender Bereich der Drehachse 16 drehfest mit dem Düsenhalter 3 verbunden ist.

Wird die Drehachse 16 in Rotationsbewegung versetzt, dreht sich mit dieser der Düsenhalter 3. Dadurch werden die ersten Zahnräder 7, 8 und 18 im Düsenhalter 3 gegenüber dem stillstehenden zweiten Zahnrad 11 in Drehbewegung versetzt, so dass durch die Drehbewegung der ersten Zahnräder 7, 8, 18 auch die dritten Zahnräder 9, 10, 19 in entgegengesetzter Richtung drehen und damit die Ausrichtung der Strahldüsen 4 relativ zum Gehäuse 51 des Zentrallagers 5 konstant gehalten wird.

Figur 5 zeigt eine Anordnung von mehreren nebeneinander platzierten Vorrichtungen zum Entzundern mit dreiarmigen Düsenhaltern. Die Vorrichtungen 1 sind dabei derart miteinander angeordnet, dass sie gegensinnig rotieren. Denkbar ist auch, die einzelnen Vorrichtungen so zu positionieren und anzutreiben, dass jeweils benachbarte Düsenhalter 3 gleichsinnig rotieren.

Die Beibehaltung der Ausrichtung der Strahldüsen 4 ist nochmals in den Figuren 7a bis 7d dargestellt. Gut zu erkennen ist, dass die linienförmige Aufprallfläche der unter Druck stehenden Flüssigkeit in jeder der Drehpositionen des Düsenhalters 3 gleich ausgerichtet ist.

Figur 8 zeigt eine alternative Ausrichtung der Strahldüsen 4, bei der die Drehpositionen der Düsenhalter 3 einer über einem linken Abschnitt der Walzgutoberfläche in einem Spritzwinkel β von etwa 45° entgegen der Bewegungsrichtung x des Walzguts nach außen und die Drehpositionen der Düsenhalter 3 einer über einem rechten Abschnitt der Walzgutoberfläche in einem Spritzwinkel β von etwa 45° entgegen der Bewegungsrichtung x des Walzguts nach außen ausgerichtet sind.

Denkbar ist beispielsweise auch eine individuelle Ausrichtung jeder der Strahldüsen 4, wichtig ist dabei, den Spritzwinkel β der Strahldüsen 4 entgegen der Bewegungsrichtung des Walzguts auszurichten und damit zu vermeiden, dass losgelöste Zunderteile auf dem Walzgut jenseits der Vorrichtung zum Entzundern verbleiben, die in einem nachfolgenden Walzvorgang wieder in die Oberfläche des Walzgutes eingewalzt würden, sowie dass die Strahlflüssigkeit zu lange auf der Oberseite des Walzguts verbleibt, was zu nachteiliger Abkühlung und thermischer Asymmetrie führen würde.

Bei dem erfindungsgemäßen Verfahren zum Entzundern von relativ zur Vorrichtung in einer Bewegungsrichtung x translatorisch bewegtem warmem Walzgut mit einer unter Druck stehenden Flüssigkeit mit einer oben beschriebenen Vorrichtung wird im Betrieb die wenigstens eine Strahldüse 4 bei der Beaufschlagung der Walzgutoberfläche mit dem Flüssigkeitsstrahl 12 derart um eine parallel zum Zentrallager 5 des Düsenhalters 3 ausgerichtete Drehachse relativ zum sich drehenden Düsenhalter 3 gedreht, dass ein Winkel a zwischen der Bewegungsrichtung x des Walzguts 2 und der Auftrefflinie des aus der Strahldüse 4 austretenden Flüssigkeitsstrahls 12 konstant beibehalten wird. Dabei wird die Strahldüse 4 gegenüber dem sich drehenden Düsenhalter 3 bevorzugt so gedreht, dass die Abstrahlrichtung des Flüssigkeitsstrahls 12 aus der Strahldüse 4 stets mit einer voreingestellten Geschwindigkeitskomponente entgegen der Bewegungsrichtung x des Walzguts 2 erfolgt.

### Bezugszeichenliste

- 1: Vorrichtung
- 2: Körper

- 3: Düsenhalter
- 31: Arm
- 32: Arm
- 33: Arm

- 4: Strahldüse
- 41: Gehäuse
- 42: Drehdichtung
- 43: Zulauföffnung

- 5: Zentrallager
- 51: Gehäuse
- 52: Befestigungsflansch

- 6: Zahnrad
- 7: Zahnrad
- 8: Zahnrad
- 9: Zahnrad
- 10: Zahnrad
- 11: Zahnrad
- 12: Flüssigkeitsstrahl
- 13: Zuleitung
- 14: Zuleitung
- 15: Wälzlager
- 16: Drehachse
- 17: Hochdruckanschluss
- 18: Zahnrad
- 19: Zahnrad

- a: Drehrichtung
- X: Bewegungsrichtung
- b: Abstrahlrichtung
- α: Winkel zwischen X und Auftrefflinie
- β: Spritzwinkel
- γ: Anstellwinkel

## Patentansprüche

1. Vorrichtung zum Reinigen, insbesondere Entzundern, eines relativ zur Vorrichtung in einer Bewegungsrichtung (x) bewegten Körpers (2) mit einer abzutragenden Oberflächenschicht, insbesondere warmem Walzgut, insbesondere Brammen oder Bänder, mit einer unter Druck stehenden Flüssigkeit, aufweisend
- wenigstens einen an einem senkrecht oder geneigt zur zu bearbeitenden Oberflächenschicht stehenden Zentrallager (5) drehbar gehaltenen Düsenhalter (3),
- wenigstens eine in einem Arm (31, 32, 33) des Düsenhalters (3) gehaltene Strahldüse (4), aus der in Funktion die unter Druck stehende Flüssigkeit austritt,
- wobei die Strahldüse (4) derart ausgerichtet ist, dass die Oberflächenschicht mit einem aus der Strahldüse (4) im Betrieb austretender Flüssigkeitsstrahl (12) schräg unter einem Anstellwinkel (γ) zur Oberflächenschicht beaufschlagt ist,
- wobei in dem Zentrallager (5) eine Drehachse (16) mit einer darin eingelassenen Zuleitung (13) für die unter Druck stehende Flüssigkeit aufgenommen ist, die mit einer Zuleitung (14) im jeweiligen Arm (31, 32, 33) des Düsenhalters (3) verbunden ist, die in eine Zulauföffnung (43) eines Düsengehäuses (41) der Strahldüse (4) mündet,
- wobei die Strahldüse (4) im Betrieb derart drehend angetrieben ist, dass ein Winkel (α) zwischen der Bewegungsrichtung (x) des Körpers (2) und der Ausrichtung des aus der Strahldüse (4) austretenden Flüssigkeitsstrahls (12) in der Ebene der Oberflächenschicht konstant ist,
**dadurch gekennzeichnet, dass**
- die wenigstens eine Strahldüse (4) um eine parallel zum Zentrallager (5) ausgerichtete Drehachse drehbar an dem Düsenhalter (3) gelagert und als Flachstrahldüse mit einem Spritzwinkel (β) von 0° bis 90° ausgebildet ist und dass
- in jedem Arm (31, 32, 33) des Düsenhalters (3) ein erstes Zahnrad (7, 8, 18) drehbar gelagert ist, das mit einem zentralen drehfest am Zentrallager (5) befestigten zweiten Zahnrad (11) und einem drehfest an der Strahldüse (4) befestigten dritten Zahnrad (9, 10, 19) kämmt, wobei das zweite Zahnrad (11) und das dritte Zahnrad (9, 10, 19) gleich groß sind,
- so dass im Betrieb der Vorrichtung ein die Abstrahlrichtung des unter einem Druck von 80 bar bis 1000 bar stehenden Flüssigkeitsstrahls (12) aus der Strahldüse (4) definierender Vektor keine Komponente in Bewegungsrichtung (x) des Körpers (2) aufweist.

2. Vorrichtung nach Anspruch 1, **dadurch gekennzeichnet, dass** die wenigstens eine Strahldüse (4) mittels eines Getriebes motorisch antreibbar ist.

3. Vorrichtung nach einem der vorstehenden Ansprüche, **dadurch gekennzeichnet, dass** der Düsenhalter (3) drehfest mit einer drehbar angetriebenen, im Zentrallager (5) aufgenommenen Drehachse (16) verbunden ist, wobei in der Drehachse (16) eine Zuleitung (13) der unter Druck stehenden Flüssigkeit aufgenommen ist.

4. Vorrichtung nach einem der Ansprüche 1 bis 3, **dadurch gekennzeichnet, dass** an dem Düsenhalter (3) ein von einem Antriebszahnrad angetriebenes viertes Zahnrad (6) drehfest angeordnet ist.

5. Vorrichtung nach einem der vorstehenden Ansprüche, **dadurch gekennzeichnet, dass** der Düsenhalter (3) wenigstens zwei Arme (31, 32) aufweist.

6. Vorrichtung nach einem der vorstehenden Ansprüche, **dadurch gekennzeichnet, dass** mehrere Düsenhalter (3) nebeneinander angeordnet sind, wobei die Drehradien der von den Armen (31, 32, 33) der Düsenhalter (3) überstrichenen Flächen einander teilweise überlappen.

7. Vorrichtung nach Anspruch 6, **dadurch gekennzeichnet, dass** die nebeneinander angeordneten Düsenhalter (3) in gleicher Drehrichtung (a) angetrieben sind.

8. Vorrichtung nach Anspruch 6, **dadurch gekennzeichnet, dass** die nebeneinander angeordneten Düsenhalter (3) jeweils mit unterschiedlicher Drehrichtung (a) angetrieben sind.

9. Vorrichtung nach einem der vorstehenden Ansprüche, **dadurch gekennzeichnet, dass** die den Winkel (α) zwischen der Bewegungsrichtung (x) des Körpers (2) und der Auftrefflinie des aus der Strahldüse (4) austretenden Flüssigkeitsstrahls (12) bestimmende Ausrichtung der Strahldüse (4) voreinstellbar ist.

10. Verfahren zum Reinigen, insbesondere Entzundern, eines relativ zur Vorrichtung in einer Bewegungsrichtung (x) bewegten Körpers (2) mit einer abzutragenden Oberflächenschicht, insbesondere warmem Walzgut, insbesondere Brammen oder Bänder, mit einer unter Druck stehenden Flüssigkeit mit einer Vorrichtung, die wenigstens einen an einem senkrecht oder geneigt zur zu bearbeitenden Oberflächenschicht stehenden Zentrallager (5) drehbar gehaltenen Düsenhalter (3) aufweist sowie wenigstens eine in einem Arm (31, 32, 33) des Düsenhalters (3) gehaltene Strahldüse (4), aus der in Funktion die unter Druck stehende Flüssigkeit austritt, wobei die Strahldüse (4) derart ausgerichtet ist, dass die Oberflächenschicht mit einem aus der Strahldüse (4) im Betrieb austretender Flüssigkeitsstrahl (12) schräg zur Oberflächenschicht beaufschlagt ist, wobei die wenigstens eine Strahldüse (4) bei der Beaufschlagung der Oberflächenschicht mit dem Flüssigkeitsstrahl (12) derart um eine parallel zur Zentrallager (5) des Düsenhalters (3) ausgerichtete Drehachse relativ zum sich drehenden Düsenhalter (3) gedreht wird, dass ein Winkel (α) zwischen der Bewegungsrichtung (x) des Körpers und der der Ausrichtung des aus der Strahldüse (4) austretenden Flüssigkeitsstrahls (12) in der Ebene der Oberflächenschicht konstant beibehalten wird, wobei die unter Druck stehende Flüssigkeit über eine Zuleitung (13) eingebracht wird, die in einer in dem Zentrallager (5) eingelassenen Drehachse (16) aufgenommen ist, die mit einer Zuleitung (14) im jeweiligen Arm (31, 32, 33) des Düsenhalters (3) verbunden ist, die in eine Zulauföffnung (43) eines Düsengehäuses (41) der Strahldüse (4) mündet, **dadurch gekennzeichnet, dass** die Strahldüse (4) im Betrieb gegenüber dem sich drehenden Düsenhalter (3) so gedreht wird, dass die Abstrahlrichtung des unter einem Druck von 80 bar bis 1000 bar stehenden Flüssigkeitsstrahls (12) aus der Strahldüse (4) stets mit einer Vektorkomponente entgegen der Bewegungsrichtung (x) des Körpers (2) erfolgt.

## Claims

1. Device for cleaning, in particular descaling, a body (2) moving relative to the device in a direction of movement (x) and having a surface layer to be removed, in particular hot rolling stock, in particular slabs or strips, with a pressurized liquid, comprising
- at least one nozzle holder (3) which is rotatably held on a central bearing (5) that is perpendicular or inclined to the surface layer to be processed,
- at least one jet nozzle (4) held in an arm (31, 32, 33) of the nozzle holder (3), from which jet nozzle the pressurized liquid is discharged in operation,
- wherein the jet nozzle (4) is oriented such that a fluid jet discharging from the jet nozzle (4) in operation is applied to the surface layer in an inclined manner at an angle of attack (g) to the surface layer,
- wherein a rotating axis (16) with a supply line (13) embedded therein for the pressurized liquid is accommodated in the central bearing (5), which supply line is connected to a feed line (14) in the respective arm (31, 32, 33) of the nozzle holder (3), which opens into an inlet opening (43) of a nozzle housing (41) of the jet nozzle (4),
- wherein the jet nozzle (4) is rotationally driven in operation such that an angle (a) between the direction of movement (x) of the body (2) and the orientation of the liquid jet (12) exiting the jet nozzle (4) is constant in the plane of the surface layer,
**characterized in that**
- the at least one jet nozzle (4) is rotatably mounted on the nozzle holder (3) about a rotating axis oriented parallel to the central bearing (5) and is formed as a flat jet nozzle with a spray angle (β) of 0° to 90°, and that
- in each arm (31, 32, 33) of the nozzle holder (3) a first gear (7, 8, 18) is rotatably mounted, which meshes with a central second gear (11) which is non-rotatably attached to the central bearing (5) and a third gear (9, 10, 19) which is non-rotatably attached to the jet nozzle (4), wherein the second gear (11) and the third gear (9, 10, 19) are the same size,
- so that in the operation of the device, a vector defining the emission direction of the liquid jet (12) being under a pressure of 80 bar to 1000 bar from the jet nozzle (4) has no component in the direction of movement (x) of the body (2).

2. Device according to claim 1, **characterized in that** the at least one jet nozzle (4) can be motor-driven by means of a gearing.

3. Device according to one of the preceding claims, **characterized in that** the nozzle holder (3) is non-rotatably connected to a rotatably driven rotating axis (16) which is accommodated in the central bearing (5), wherein a supply line (13) of the pressurized liquid is accommodated in the rotating axis (16).

4. Device according to one of claims 1 to 3, **characterized in that** a fourth gear (6) driven by a drive gear is non-rotatably arranged on the nozzle holder (3).

5. Device according to one of the preceding claims, **characterized in that** the nozzle holder (3) has at least two arms (31, 32).

6. Device according to one of the preceding claims, **characterized in that** a plurality of nozzle holders (3) are arranged side by side, wherein the rotational radii of the areas swept by the arms (31, 32, 33) of the nozzle holders (3) partially overlap each other.

7. Device according to claim 6, **characterized in that** the nozzle holders (3) arranged side by side are driven in the same direction of rotation (a).

8. Device according to claim 6, **characterized in that** the nozzle holders (3) arranged side by side are each driven with different rotational direction (a).

9. Device according to one of the preceding claims, **characterized in that** the orientation of the jet nozzle (4) determining the angle (a) between the direction of movement (x) of the body (2) and the impingement line of the liquid jet (12) emerging from the jet nozzle (4) can be preset.

10. Method for cleaning, in particular descaling, a body (2) moving relative to the device in a direction of movement (x) and having a surface layer to be removed, in particular warm rolling stock, in particular slabs or strips, with a pressurized liquid, comprising a device which has at least one nozzle holder (3) which is rotatably held on a central bearing (5) that is perpendicular or inclined to the surface layer to be processed and at least one jet nozzle (4) held in an arm (31, 32, 33) of the nozzle holder (3), from which the pressurized liquid emerges in operation, wherein the jet nozzle (4) is oriented such that a fluid jet (12) discharging from the jet nozzle (4) is applied in operation to the surface layer in an inclined manner relative to the surface layer, wherein the at least one jet nozzle (4), upon application of the surface layer with the liquid jet (12), is rotated around a rotating axis oriented parallel to a central bearing (5) of the nozzle holder (3) relative to the rotating nozzle holder (3) such that an angle (a) between the direction of movement (x) of the body and the orientation of the liquid jet (12) exiting from the jet nozzle (4) is kept constant in the plane of the surface layer, wherein the pressurized liquid is introduced via a supply line (13) which is accommodated in a rotating axis (16) embedded in the central bearing (5), which is connected to a feed line (14) in the respective arm (31, 32, 33) of the nozzle holder (3), which opens into an inlet opening (43) of a nozzle housing (41) of the jet nozzle (4), **characterized in that** the jet nozzle (4) is rotated in operation relative to the rotating nozzle holder (3) in such a way that the emission direction of the liquid jet being under a pressure of 80 bar to 1000 bar always takes place from the jet nozzle (4) with a vector component against the direction of movement (x) of the body (2).

## Revendications

1. Dispositif pour le nettoyage, en particulier le décalaminage, d'un corps (2) déplacé dans un sens de déplacement (x) dont une couche de surface doit être enlevée, en particulier d'un matériau laminé chaud, en particulier de brames ou de feuillards, avec un liquide sous pression, comprenant
- au moins un porte-buse (3) retenu avec possibilité de rotation sur un palier central (5) perpendiculaire ou incliné par rapport à la couche de surface à traiter,
- au moins une buse de projection (4) retenue sur un bras (31, 32, 33) du porte-buse (3) de laquelle sort, en fonctionnement, le liquide sous pression,
- la buse de projection (4) étant orientée de telle façon que la couche de surface soit exposée à l'oblique à un jet de liquide (12) sortant de la buse de projection (4) en fonctionnement, sous un angle d'incidence (γ) par rapport à la couche de surface,
- un axe de rotation (16) étant contenu dans le palier central (5) et renfermant une conduite d'arrivée (13) pour le liquide sous pression, qui communique avec une conduite d'arrivée (14) dans le bras (31, 32, 33) correspondant du porte-buse (3), laquelle débouche dans une ouverture d'arrivée (43) d'un corps de buse (41) de la buse de projection (4),
- la buse de projection (4) étant entraînée en rotation en fonctionnement de telle manière qu'un angle (α) entre le sens de déplacement (x) du corps (2) et l'orientation du jet de liquide (12) sortant de la buse de projection (4) soit constant dans le plan de la couche de surface,
**caractérisé en ce que**
- l'au moins une buse de projection (4) est supportée sur le porte-buse (3) avec possibilité de rotation autour d'un axe de rotation parallèle au palier central (5) et conçue comme une buse plate avec un angle de pulvérisation (β) de 0° à 90° et **en ce que**
- une première roue dentée (7, 8, 18) est supportée avec possibilité de rotation sur chaque bras (31, 32, 33) du porte-buse (3) et engrène avec une deuxième roue dentée (11) fixée de manière solidaire en rotation sur le palier central (5) et avec une troisième roue dentée (9, 10, 19) fixée de manière solidaire en rotation sur la buse de projection (4), la deuxième roue dentée (11) et la troisième roue dentée (9, 10, 19) étant de la même taille,
- de sorte que lorsque le dispositif fonctionne, un vecteur définissant la direction de projection du jet de liquide (12) sous une pression de 80 à 1000 bars hors de la buse de projection (4) ne présente aucune composante dans le sens de déplacement (x) du corps (2).

2. Dispositif selon la revendication 1, **caractérisé en ce que** l'au moins une buse de projection (4) peut être entraînée par un moteur au moyen d'un engrenage.

3. Dispositif selon l'une des revendications précédentes, **caractérisé en ce que** le porte-buse (3) est relié de manière solidaire en rotation à un axe de rotation (16) entraîné en rotation et logé dans le palier central (5), une conduite d'arrivée (13) pour le liquide sous pression étant logée dans l'axe de rotation (16).

4. Dispositif selon l'une des revendications 1 à 3, **caractérisé en ce qu'**une quatrième roue dentée (6) entraînée par la roue dentée d'entraînement est fixée de façon solidaire en rotation sur le porte-buse (3).

5. Dispositif selon l'une des revendications précédentes, **caractérisé en ce que** le porte-buse (3) présente au moins deux bras (31, 32).

6. Dispositif selon l'une des revendications précédentes, **caractérisé en ce que** plusieurs porte-buse (3) sont disposés les uns à côté des autres, les rayons de rotation des surfaces parcourues par les bras (31, 32, 33) des porte-buse (3) se recoupant partiellement.

7. Dispositif selon la revendication 6, **caractérisé en ce que** les porte-buse (3) disposés les uns à côté des autres sont entraînés dans le même sens de rotation (a).

8. Dispositif selon la revendication 6, **caractérisé en ce que** les porte-buse (3) disposés les uns à côté des autres sont entraînés chacun dans un sens de rotation (a) différent.

9. Dispositif selon l'une des revendications précédentes, **caractérisé en ce que** l'orientation de la buse de projection (4) déterminant l'angle (α) entre le sens de déplacement (x) du corps (2) et la ligne d'incidence du jet de liquide (12) sortant de la buse de projection (4) peut être préréglé.

10. Procédé pour le nettoyage, en particulier le décalaminage, d'un corps (2) déplacé dans un sens de déplacement (x) dont une couche de surface doit être enlevée, en particulier d'un matériau laminé chaud, en particulier de brames ou de feuillards, avec un liquide sous pression, avec un dispositif qui comprend au moins un porte-buse (3) retenu avec possibilité de rotation sur un palier central (5) perpendiculaire ou incliné par rapport à la couche de surface à traiter ainsi qu'au moins une buse de projection (4) retenue sur un bras (31, 32, 33) du porte-buse (3) et de laquelle sort, en fonctionnement, le liquide sous pression, la buse de projection (4) étant orientée de telle façon que la couche de surface soit exposée à l'oblique à un jet de liquide (12) sortant de la buse de projection (4) en fonctionnement, l'au moins une buse de projection (4) étant entraînée en rotation, en fonctionnement, autour d'un axe de rotation orienté parallèlement au palier central (5) du porte-buse (3) par rapport au porte-buse (3) en rotation de telle manière qu'un angle (a) entre le sens de déplacement (x) du corps (2) et l'orientation du jet de liquide (12) sortant de la buse de projection (4) soit constant dans le plan de la couche de surface, le liquide sous pression étant introduit en passant par une conduite d'arrivée (13) qui est logée dans un axe de rotation (16) contenu dans le palier central (5), qui communique avec une conduite d'arrivée (14) dans le bras (31, 32, 33) correspondant du porte-buse (3) qui débouche dans une ouverture d'arrivée (43) d'un corps de buse (41) de la buse de projection (4), **caractérisé en ce que** la buse de projection (4) est tournée en fonctionnement par rapport au porte-buse (3) en rotation de telle manière que la direction de projection du jet de liquide (12) sortant de la buse de projection (4) sous une pression de 80 à 1000 bars comporte toujours une composante vectorielle en sens inverse du sens de déplacement (x) du corps (2).
